# EUROPÄISCHE PATENTSCHRIFT

(11) **EP 2 100 028 B1**
(45) Veröffentlichungstag und Bekanntmachung des Hinweises auf die Patenterteilung: **19.01.2011**
(21) Anmeldenummer: 07847330.3
(22) Anmeldetag: 26.11.2007
(51) Int. Cl.: F02M 53/06

(54) **DÜSENBAUGRUPPE FÜR EIN EINSPRITZVENTIL UND EINSPRITZVENTIL**
NOZZLE MODULE FOR AN INJECTION VALVE, AND INJECTION VALVE
MODULE DE BUSES POUR UNE SOUPAPE D'INJECTION ET SOUPAPE D'INJECTION

(30) Priorität: 13.12.2006 DE 102006058881
(43) Veröffentlichungstag der Anmeldung: 16.09.2009
(73) Patentinhaber: Continental Automotive GmbH, 30165 Hannover (DE)
(72) Erfinder: BOLZ, Stephan, 93102 Pfatter (DE); GÖTZENBERGER, Martin, 85051 Ingolstadt (DE); GÖTTE, Carsten, 93080 Pentling / Grossberg (DE)
(86) Internationale Anmeldenummer: PCT/EP2007/062793
(87) Internationale Veröffentlichungsnummer: WO 2008/071535

(56) Entgegenhaltungen:
- WO-A-99/05411
- WO-A-2005/042964
- WO-A-2007/109715
- US-A- 4 082 067
- US-A- 5 201 341
- US-A1- 2005 258 266

## Beschreibung

Die Erfindung betrifft eine Düsenbaugruppe für ein Einspritzventil und ein Einspritzventil.

Immer strengere gesetzliche Vorschriften bezüglich der zulässigen Schadstoffemission von Brennkraftmaschinen, die in Kraftfahrzeugen angeordnet sind, machen es erforderlich, diverse Maßnahmen vorzunehmen, durch welche die Schadstoffemissionen gesenkt werden. Ein Ansatzpunkt hierbei ist, die von der Brennkraftmaschine erzeugten Schadstoffemissionen zu senken. Die Bildung von Ruß ist stark abhängig von der Aufbereitung des Luft/Kraftstoff-Gemisches in dem jeweiligen Zylinder der Brennkraftmaschine.

Die US 2001/0040187 A1 offenbart ein Verfahren zum Heizen von Kraftstoff, bei dem ein Injektor mit einem internen Heizgerät und einer dazugehörigen Ventilnadel bereitgestellt wird. Kraftstoff für den Injektor wird bereitgestellt, Kraftstoff wird durch mindestens ein Strömungsverteilungselement geführt und aufgeheizt.

Die US 5,758,826 offenbart ein internes Heizgerät für einen Kraftstoffinjektor, mit einem Feld mit Platten aus einem Material mit einem positiven Temperaturkoeffizienten (PTC), die in Form eines quadratischen Rohrs um ein Ventilelement herum angeordnet und von einer wärmeisolierenden Hülse umgeben sind.

Die DE 100 45 753 A1 offenbart ein Verfahren zum Betreiben einer selbstzündenden Brennkraftmaschine, wobei wenigstens einem Brennraum der Brennkraftmaschine aus wenigstens einem Einspritzventil Kraftstoff zugeführt wird. Der Kraftstoff wird vor dem Einspritzen in den wenigstens einen Brennraum erhitzt.

Die DE 198 35 864 A1 offenbart eine Vorrichtung zur Erwärmung fließfähiger Stoffe. Diese enthält einen zur Aufnahme beziehungsweise Leitung des zu erwärmenden Stoffs vorgesehenen Behälter oder ein entsprechendes Rohr sowie ein beheizbares Wärmeübertragungselement, das im Behälter beziehungsweise Rohr angeordnet ist und bevorzugt aus Stahlwolle, Metallspänen oder Streckmetall besteht.

Die DE 22 10 250 offenbart eine Kraftstoffeinspritzvorrichtung, insbesondere für fremd gezündete Brennkraftmaschinen mit direkt vor der Einspritzstelle erfolgender, durch die die Gemischbildung beeinflussenden Motortemperaturen steuerbare Erwärmung des Kraftstoffs mittels eines elektrisches Heizelements.

Die US 5201341 offenbart eine Düsebaugruppe für ein Einspritzventil, mit einem Düsenkorper, der eine sich in Richtung einer Längsachse (L) erstreckende Düsenkörperausnehmung aufweist, die mit einer Fluidzuführung hydraulisch Koppelbar ist, einer in der Düsenkörper ausnehmung axial beweglich angeordneten Düsennadel, die in einer Schließposition einen Fluidfluss durch mindestens eine Einspritzöffnung verhindert und ansonsten den Fluidfluss frei gibt, und einem induktiv erwärmbaren Heizelement.

Die Aufgabe der Erfindung ist es, eine Düsenbaugruppe und ein Einspritzventil zu schaffen, die einen zuverlässigen und präzisen Betrieb ermöglichen.

Die Aufgabe wird gelöst durch die Merkmale der unabhängigen Ansprüche. Vorteilhafte Ausgestaltungen der Erfindung sind in den Unteransprüchen gekennzeichnet.

Gemäß eines ersten Aspekts zeichnet sich die Erfindung aus durch eine Düsenbaugruppe für ein Einspritzventil, mit einem Düsenkörper, der eine sich in Richtung einer Längsachse erstreckende Düsenkörperausnehmung aufweist, die mit einer Fluidzuführung hydraulisch koppelbar ist, einer in der Düsenkörperausnehmung axial beweglich angeordneten Düsennadel, die in einer Schließposition einen Fluidfluss durch mindestens eine Einspritzöffnung verhindert und ansonsten den Fluidfluss frei gibt, und einem induktiv erwärmbaren Heizelement, das zwischen dem Düsenkörper und der Düsennadel angeordnet ist, wobei das Heizelement wenigstens teilweise von dem Düsenkörper und von der Düsennadel beabstandet ausgebildet ist, und eine dem Düsenkörper zugewandte Seite des Heizelements und eine der Düsennadel zugewandte Seite des Heizelements während des Betriebs des Einspritzventils von dem Fluid anströmbar sind, und das Heizelement als eine zwischen dem Düsenkörper und der Düsennadel zickzackförmig gefaltete Bahn ausgebildet ist, die einen sich in axialer Richtung erstreckenden Hohlzylinder bildet.

Dies hat den Vorteil, dass eine große Wärmeübergangsfläche zwischen Heizelement und Fluid bei zugleich geringem mittleren Abstand zwischen Heizelement und Fluid ermöglicht ist. Es kann so ein guter Wärmeübergang zwischen dem Heizelement und dem Fluid erreicht werden. Durch die Ausbildung des Heizelements als zickzackförmig gefaltete Bahn kann eine große Wärmeübergangsfläche zwischen Heizelement und Fluid realisiert werden.

In einer vorteilhaften Ausgestaltung der Erfindung weist das Heizelement ein poröses Material auf. Damit kann eine sehr große Oberfläche des Heizelements gegenüber dem Fluid und damit eine sehr große Wärmeübergangsfläche zwischen Heizelement und Fluid ausgebildet sein.

In einer weiteren vorteilhaften Ausgestaltung der Erfindung liegt das Heizelement an dem Düsenkörper an, und ist gegenüber dem Düsenkörper wenigstens in radialer Richtung zu der Längsachse fixiert. Damit kann eine einfache Festlegung des Heizelements in radialer Richtung realisiert werden.

In einer weiteren besonders vorteilhaften Ausführungsform der Erfindung ist das Heizelement als Sinterkörper ausgebildet, mit Poren, die so angeordnet und ausgebildet sind, dass das Heizelement in axialer Richtung von dem Fluid durchströmbar ist. Dies hat den Vorteil, dass eine sehr große Wärmeübergangsfläche zwischen Heizelement und Fluid möglich ist. Damit ist es möglich, kleine äußere Abmessungen des Heizelements zu realisieren.

In einer weiteren vorteilhaften Ausführungsform der Erfindung weist das Heizelement ein Material auf, das eine Curietemperatur zwischen 100 °C und 200 °C hat. Es ist so eine eigensichere Ausbildung des Heizelements durch Begrenzung der Temperatur des Heizelements und damit des durch dieses strömenden Fluids möglich. Eine externe Regelung des Heizelements kann somit entfallen.

In einer weiteren besonders vorteilhaften Ausführungsform der Erfindung weist das Heizelement ein Material auf, das eine Curietemperatur von etwa 120 °C hat. Damit liegt die CurieTemperatur des Heizelements im Bereich einer typischen Verdampfungstemperatur eines als Kraftstoff ausgebildeten Fluids bei zugleich eigensicherer Ausbildung des Heizelements. Ist das Fluid insbesondere Ethanol, das unter einem Druck von 5 bis 6 bar eine Verdampfungstemperatur von 120 °C hat, so kann dieses sicher verdampfen.

In einer weiteren besonders vorteilhaften Ausführungsform der Erfindung weist das Heizelement Titanoxid auf. Titanoxid hat eine Curietemperatur von 120 °C. Es ist so möglich, die Temperatur des Heizelements und damit die Temperatur des durch dieses strömende Fluid auf eine Temperatur von 120 °C zu begrenzen.

Gemäß eines zweiten Aspekts zeichnet sich die Erfindung aus durch eine Düsenbaugruppe für ein Einspritzventil, mit einem Düsenkörper, der eine sich in Richtung einer Längsachse erstreckende Düsenkörperausnehmung aufweist, die mit einer Fluidzuführung hydraulisch koppelbar ist, einer in der Düsenkörperausnehmung axial beweglich angeordneten Düsennadel, die in einer Schließposition einen Fluidfluss durch mindestens eine Einspritzöffnung verhindert und ansonsten den Fluidfluss frei gibt, und einem induktiv erwärmbaren Heizelement, das zwischen dem Düsenkörper und der Düsennadel angeordnet ist, wobei das Heizelement ein poröses Material aufweist, und während des Betriebs des Einspritzventils in axialer Richtung von dem Fluid durchströmbar ist.

Die vorteilhaften Ausgestaltungen des zweiten Aspekts der Erfindung korrespondieren zu denjenigen des ersten Aspekts der Erfindung.

Der Vorteil einer derartigen Düsenbaugruppe besteht darin, dass eine sehr große Wärmeübergangsfläche zwischen Heizelement und Fluid möglich ist. Damit können kleine äußere Abmessungen des Heizelements realisiert werden.

Gemäß eines dritten Aspekts zeichnet sich die Erfindung aus durch ein Einspritzventil mit einem Aktuator und einer Düsenbaugruppe, wobei der Aktuator und die Düsenbaugruppe miteinander verbunden sind.

Ausführungsbeispiele der Erfindung sind im Folgenden anhand der schematischen Zeichnungen näher erläutert.

Es zeigen:
Figur 1 einen Längsschnitt durch ein Einspritzventil mit einer Düsenbaugruppe,
Figur 2 eine Detailansicht einer ersten Ausführungsform der Düsenbaugruppe in einem Querschnitt entlang der Linie II-II' der Figur 1,
Figur 3 eine weitere Detailansicht der ersten Ausführungsform der Düsenbaugruppe in perspektivischer Ansicht,
Figur 4 eine Detailansicht einer zweiten Ausführungsform der Düsenbaugruppe in einem Querschnitt.

Elemente gleicher Konstruktion oder Funktion sind figuren-übergreifend mit den gleichen Bezugszeichen gekennzeichnet.

Ein Einspritzventil 62 (Figur 1), das insbesondere dafür vorgesehen ist, Kraftstoff in eine Verbrennungsmaschine einzuspritzen, umfasst ein Fluideinlassrohr 2, einen Aktuator 40 und eine Düsenbaugruppe 60.

Die Düsenbaugruppe 60 hat einen Düsenkörper 4 mit einer Längsachse L und einer Düsenkörperausnehmung 8. Der Düsenkörper 4 kann einstückig oder mehrstückig ausgeführt sein. In der Düsenkörperausnehmung 8 ist eine einteilige oder mehrteilige Düsennadel 10 angeordnet. In der Düsenkörperausnehmung 8 ist zwischen dem Düsenkörper 4 und der Düsennadel 10 weiter ein Heizelement 42 angeordnet, das magnetisch und induktiv erwärmbar ist. Außerdem ist in der Düsenkörperausnehmung 8 ein Teil eines Injektorkörpers 12 angeordnet.

Das Einspritzventil 62 ist über das Fluideinlassrohr 2 mit einem nicht dargestellten Druckkreis eines Fluids verbunden. In dem Fluideinlassrohr 2 ist eine Ausnehmung 16, die sich bis zu einer Ausnehmung 18 des Injektorkörpers 12 erstreckt. In der Ausnehmung 16 des Fluideinlassrohres 2 und/oder der Ausnehmung 18 des Injektorkörpers 12 ist eine Feder 14 angeordnet. Die Feder 14 stützt sich einerseits vorzugsweise auf einer Scheibe 20 ab, die mechanisch mit dem Injektorkörper 12 gekoppelt ist. Der Injektorkörper 12 ist wiederum mechanisch fest mit der Düsennadel 10 gekoppelt, so dass die Feder 14 mechanisch mit der Nadel 10 gekoppelt ist. In der Ausnehmung 16 des Fluideinlassrohres 2 ist eine Rohrhülse 22 angeordnet, die einen weiteren Sitz für die Feder 14 bildet.

Die Rohrhülse 22 ist so positioniert, dass die Feder 14 so vorgespannt ist, dass die Düsennadel 10 eine dieser zugeordnete Schließposition auf einem Sitzkörper 26 einnimmt, in der sie den Fluidfluss durch eine Einspritzöffnung 24 verhindert. Anstelle einer Einspritzöffnung 24 können auch mehrere Einspritzöffnungen in dem Sitzkörper 26 ausgebildet sein. Die Einspritzöffnung 24 ist vorzugsweise ein Einspritzloch.

Der Sitzkörper 26 kann einstückig mit dem Düsenkörper 4 ausgebildet sein, Sitzkörper 26 und Düsenkörper 4 können jedoch auch als separate Teile ausgeführt sein. Weiterhin weist die Düsenbaugruppe 60 eine Zwischenplatte 28 zur Führung der Düsennadel 10 und eine Drallscheibe 30 zur Verteilung des Fluids auf.

Um einen Teil des Düsenkörpers 4 ist eine Spuleneinheit 32 angeordnet, die mit dem induktiv erwärmbaren Heizelement 42 zusammenwirkt und deren Funktion weiter unten erläutert wird.

Der Aktuator 40 des Einspritzventils 62 ist bevorzugt eine elektromagnetische Einheit mit einer in einem Aktuatorgehäuse 34 angeordneten Spule 36. Das Aktuatorgehäuse 34 ist vorzugsweise aus einem Kunststoff gebildet. An den Aktuator 40 kann über eine Anschlussbuchse 38 eine elektrische Spannung angelegt werden. Teile des Düsenkörpers 4, der Injektorkörper 12 und das Fluideinlassrohr 2 bilden einen elektromagnetischen Kreis. Der Aktuator 40 kann alternativ auch ein Festkörperaktuator, insbesondere ein piezoelektrischer Aktuator sein.

In den Figuren 2 und 3 ist ein Querschnitt beziehungsweise eine perspektivische Ansicht eines Teils der Düsenbaugruppe 62 gezeigt. Das zwischen dem Düsenkörper 4 und der Düsennadel 10 angeordnete induktiv erwärmbare Heizelement 42 ist als Bahn ausgebildet, die zickzackförmig zwischen dem Düsenkörper 4 und der Düsennadel 10 gefaltet ist. Auf diese Weise ist ein sich in axialer Richtung erstreckender Hohlzylinder ausgebildet. Mindestens eine dem Düsenkörper 4 zugewandte Seite 44 des Heizelements 42 ist von einer Innenwand 50 des Düsenkörpers 4 beabstandet. Ebenso ist mindestens eine der Düsennadel 10 zugewandte Seite 46 des Heizelements 42 von einer Außenwand 48 der Düsennadel 10 beabstandet. Das Heizelement 42 hat außerdem Wandabschnitte 47, die an der Innenwand 50 des Düsenkörpers 4 anliegen. Sie sind bevorzugt so angeordnet sind, dass sie über den Umfang der Innenwand des Düsenkörpers 4 gleichmäßig verteilt sind. Damit ist das Heizelement 42 gegenüber dem Düsenkörper 4 in radialer Richtung zu der Längsachse L in besonders einfacher Weise festgelegt.

Durch die zickzackförmige Faltung des Heizelements 42 steht eine große Wärmeübergangsfläche zwischen dem induktiv erwärmbaren Heizelement 42 und dem in der Düsenkörperausnehmung 8 befindlichen Fluid zur Verfügung. Des Weiteren ist der mittlere Abstand zwischen dem Heizelement 42 und dem Fluid in der Düsenkörperausnehmung 8 klein. Damit kann ein kleiner thermischer Widerstand und eine kleine thermische Zeitkonstante erreicht werden. In Verbindung mit einer relativ langen Verweildauer des Kraftstoffs an den Seiten 44, 46 des Heizelements 42 ist so ein guter Wert für den dynamischen Wärmeübergang erreichbar.

In Figur 4 ist ein Querschnitt durch die Düsenbaugruppe 60 analog zu dem Querschnitt der Figur 2 gezeigt. Zwischen dem Düsenkörper 4 und der Düsennadel 10 ist in der Düsenkörperausnehmung 8 ein Heizelement 142 angeordnet, das ein poröses Material aufweist und vorzugsweise als Sinterkörper ausgebildet ist. Das Heizelement 142 ist vorzugsweise von der Düsennadel 10 beabstandet, um eine reibungsfreie Bewegung der Düsennadel 10 in der Düsenkörperausnehmung 8 gewährleisten zu können. Das als Sinterkörper ausgebildete Heizelement 142 hat eine Vielzahl miteinander verbundene Stege 152 sowie Poren 154.

Die Poren 154 sind zwischen den Stegen 152 angeordnet. Einige der Poren 154 bilden dem Düsenkörper 4 oder der Düsennadel 10 gegenüberliegende Bereiche des Heizelements 142 aus. Die Poren 154 sind so ausgebildet, dass das Heizelement 142 in axialer Richtung von dem Fluid durchströmt werden kann. Die Seiten 44 der dem Düsenkörper 4 gegenüberliegenden Poren 154 des Heizelements 42 sind von der Innenwand 50 des Düsenkörpers 4 beabstandet. Entsprechend weisen die Seiten 46 der Poren 154, die der Düsennadel 10 gegenüberliegen, einen Abstand von der Außenwand 48 der Düsennadel 10 auf.

Durch die Vielzahl der Stege 152 ist eine sehr große Wärmeübergangsfläche zwischen dem Heizelement 142 und dem Fluid in der Düsenkörperausnehmung 8 erreichbar. Zugleich wird ein sehr kleiner mittlerer Abstand zwischen dem Fluid und den Stegen 152 erreicht. Damit sind ein sehr kleiner thermischer Widerstand und eine sehr kleine thermische Zeitkonstante erreichbar. Demzufolge kann das Verhältnis von Verweildauer des Fluids zu thermischer Zeitkonstante einen so großen Wert erreichen, dass die gewünschte Fluidtemperatur im konkreten Anwendungsfall weitgehend unabhängig vom Fluidmassenstrom ist. Alternativ kann aufgrund des erreichten Verhältnisses von Verweildauer zu thermischer Zeitkonstante auch das Heizelement 142 klein ausgebildet werden, so dass es in einem beengtem Bauraum eingesetzt werden kann und damit Kosten eingespart werden können.

In einer alternativen Ausführungsform kann das induktiv erwärmbare Heizelement 142 derart ausgebildet sein, dass das Heizelement 142 in Richtung zu der Düsennadel 10 eine durchgehend geschlossene Innenwand und/oder in Richtung zu dem Düsenkörper 12 eine durchgehend geschlossene Außenwand hat. Durchgehend geschlossen bedeutet hierbei, dass die Innenwand bzw. die Außenwand jeweils nicht von Poren 154 durchbrochen ist.

Im Folgenden soll die Funktionsweise des Einspritzventils dargestellt werden:

In der Schließstellung wird die Düsennadel 10 mittels der Feder 14 gegen die Einspritzöffnung 24 gedrückt und ein Fluidfluss durch die Einspritzöffnung 24 verhindert.

In einer Offenposition ist die Düsennadel 10 von dem Sitzkörper 26 beabstandet und Fluid kann von der Ausnehmung 16 des Fluideinlassrohrs 2 über die Ausnehmung 18 des Injektorkörpers 12 und die Düsenkörperausnehmung 8 zu der Einspritzöffnung 24 gelangen, wodurch ein Fluidfluss durch die Einspritzöffnung 24 ermöglicht ist.

Ist die Temperatur des Fluids nicht ausreichend hoch, so kann mittels der Spuleneinheit 32 ein Magnetfeld aufgebaut werden, das in dem Heizelement 42, 142 eine induktive Erwärmung bewirkt. Das Heizelement 42, 142 wird so lange erwärmt, bis das Material des Heizelements 42, 142 bei Überschreiten seiner Curie-Temperatur seine magnetischen Eigenschaften verliert. Damit wird eine weitere Induktion in dem Heizelement 42, 142 und in Folge dessen die weitere Erwärmung über die CurieTemperatur des Materials, aus dem das Heizelement 42, 142 besteht, verhindert.

Wird das induktiv erwärmbare Heizelement 42, 142 von weiterem Fluid durchströmt beziehungsweise umströmt, und unterschreitet die Temperatur des induktiv erwärmbaren Heizelements 42, 142 in der Folge wieder die Curie-Temperatur des Materials, aus dem das Heizelement 42, 142 besteht, so kann mittels des Magnetfelds der Spuleneinheit 32 erneut eine Induktion in dem Heizelement 42, 142 einsetzen und in Folge dessen eine erneute Erwärmung des Heizelements 42, 142 stattfinden. Damit ist eine eigensichere Ausbildung des Heizelements 42, 142 durch eine Begrenzung der Temperatur des Heizelements 142, 42 auf dessen Curie-Temperatur und in Folge dessen eine Begrenzung der Temperatur des durch das Heizelements 42, 142 strömenden Fluids möglich. Eine externe Regelung des Heizelements 42, 142 mit einem dazugehörigen Temperatursensor und Regelkreis kann damit entfallen.

Weist das Heizelement 42, 142 ein Material mit einer CurieTemperatur zwischen 100 und 200 °C auf, so kann das Fluid eigensicher auf eine Temperatur zwischen 100 und 200 °C erwärmt werden. Für den Fall, dass das Fluid ein Kraftstoff für eine Brennkraftmaschine ist, kann durch geeignete Wahl des Materials des Heizelements 42, 142 eine ausreichend hohe Verdampfungstemperatur des Kraftstoffs erreicht werden, ohne dass eine zu starke Erhitzung des Kraftstoffs befürchtet werden müsste.

Hat das Heizelement 42, 142 ein Material mit einer CurieTemperatur von ungefähr 120 °C, so kann Ethanol als Fluid für eine Brennkraftmaschine eingesetzt werden. Ethanol hat bei einem Arbeitsdruck von 5 bis 6 bar eine Verdampfungstemperatur von 120° C. Mit dem Einsatz eines Materials mit einer Curie-Temperatur von ungefähr 120 °C für das Heizelement 42, 142 ist so, ohne Einbußen an Sicherheit, eine zuverlässige Verdampfung von Ethanol erreichbar.

Besteht das Heizelement 42, 142 aus Titanoxid, das eine Curie-Temperatur von ungefähr 120 °C hat, so kann die Temperatur des durch das Heizelement 42, 142 strömenden Fluids in einfacher Weise auf 120 °C begrenzt werden. Damit ist mit dem Einsatz von Titanoxid zum einen die thermische Eigensicherheit des Heizelements 42, 142 für das Fluid gegeben, zum anderen ist eine zuverlässige Verdampfung eines Fluids wie Ethanol erreichbar.

## Patentansprüche

1. Düsenbaugruppe (60) für ein Einspritzventil (62), mit
- einem Düsenkörper (4), der eine sich in Richtung einer Längsachse (L) erstreckende Düsenkörperausnehmung (8) aufweist, die mit einer Fluidzuführung hydraulisch koppelbar ist,
- einer in der Düsenkörperausnehmung (8) axial beweglich angeordneten Düsennadel (10), die in einer Schließposition einen Fluidfluss durch mindestens eine Einspritzöffnung (24) verhindert und ansonsten den Fluidfluss frei gibt, und
- einem induktiv erwärmbaren Heizelement (42, 142), **dadurch gekennzeichnet, dass** das zwischen dem Düsenkörper (4) und der Düsennadel (10) angeordnet ist,
- wobei das Heizelement (42, 142) wenigstens teilweise von dem Düsenkörper (4) und von der Düsennadel (10) beabstandet ausgebildet ist, und eine dem Düsenkörper (4) zugewandte Seite (44) des Heizelements (42, 142) und eine der Düsennadel (10) zugewandte Seite (46) des Heizelements (42, 142) während des Betriebs des Einspritzventils (62) von dem Fluid anströmbar sind, und
das Heizelement (42, 142) als eine zwischen dem Düsenkörper (4) und der Düsennadel (10) zickzackförmig gefaltete Bahn ausgebildet ist, die einen sich in axialer Richtung erstreckenden Hohlzylinder bildet.

2. Düsenbaugruppe nach Anspruch 1, **dadurch gekennzeichnet, dass** das Heizelement (42, 142) ein poröses Material aufweist.

3. Düsenbaugruppe (60) für ein Einspritzventil (62), mit
- einem Düsenkörper (4), der eine sich in Richtung einer Längsachse (L) erstreckende Düsenkörperausnehmung (8) aufweist, die mit einer Fluidzuführung hydraulisch koppelbar ist,
- einer in der Düsenkörperausnehmung (8) axial beweglich angeordneten Düsennadel (10), die in einer Schließposition einen Fluidfluss durch mindestens eine Einspritzöffnung (24) verhindert und ansonsten den Fluidfluss frei gibt, und
- einem induktiv erwärmbaren Heizelement (142), **dadurch gekennzeichnet, dass** das zwischen dem Düsenkörper (4) und der Düsennadel (10) angeordnet ist,
- wobei das Heizelement (142) ein poröses Material aufweist und während des Betriebs des Einspritzventils (62) in axialer Richtung von dem Fluid durchströmbar ist.

4. Düsenbaugruppe nach einem der vorhergehenden Ansprüche, **dadurch gekennzeichnet, dass** das Heizelement (42, 142) an dem Düsenkörper (4) anliegt, und gegenüber dem Düsenkörper (4) wenigstens in radialer Richtung zu der Längsachse (L) fixiert ist.

5. Düsenbaugruppe nach einem der vorhergehenden Ansprüche, **dadurch gekennzeichnet, dass** das Heizelement (42, 142) als Sinterkörper ausgebildet ist, mit Poren (154), die so angeordnet und ausgebildet sind, dass das Heizelement (142) in axialer Richtung von dem Fluid durchströmbar ist.

6. Düsenbaugruppe nach einem der vorhergehenden Ansprüche, **dadurch gekennzeichnet, dass** das Heizelement (42, 142) ein Material aufweist, das eine Curietemperatur zwischen 100 °C und 200 °C hat.

7. Düsenbaugruppe nach einem der vorhergehenden Ansprüche, **dadurch gekennzeichnet, dass** das Heizelement (42, 142) ein Material aufweist, das eine Curietemperatur von etwa 120 °C hat.

8. Düsenbaugruppe nach einem der vorhergehenden Ansprüche, **dadurch gekennzeichnet, dass** das Heizelement (42, 142) Titanoxid aufweist.

9. Einspritzventil (62) mit einem Aktuator (40) und einer Düsenbaugruppe (60) nach einem der vorhergehenden Ansprüche, das den Aktuator (40) und die Düsenbaugruppe (60) umfasst.

## Claims

1. Nozzle module (60) for an injection valve (62), comprising
- a nozzle body (4), which has a nozzle body recess (8) extending in the direction of a longitudinal axis (L), and which can be coupled hydraulically with a fluid feed,
- a nozzle needle (10) arranged in an axially movable manner in the nozzle body recess (8), which in a closed position prevents a fluid flow through at least one injection opening (24) and otherwise releases the fluid flow, and
- a heating element (42, 142) that can be heated by induction, **characterised in that** it is arranged between the nozzle body (4) and the nozzle needle (10),
- where the heating element (42, 142) is embodied at least partially spaced at a distance from the nozzle body (4) and from the nozzle needle (10), and during operation of the injection valve (62) fluid can flow against a side (44) of the heating element (42, 142) facing the nozzle body (4) and a side (46) of the heating element (42, 142) facing the nozzle needle (10), and
the heating element (42, 142) is embodied as a zigzag-form folded path between the nozzle body (4) and the nozzle needle (10), which forms a hollow cylinder extending in an axial direction.

2. Nozzle module according to claim 1, **characterised in that** the heating element (42, 142) is composed of a porous material.

3. Nozzle module (60) for an injection valve (62), comprising
- a nozzle body (4), which has a nozzle body recess (8) extending in the direction of a longitudinal axis (L), which can be coupled hydraulically with a fluid feed,
- a nozzle needle (10) arranged in an axially movable manner in the nozzle body recess (8), which in a closed position prevents a fluid flow through at least one injection opening (24), and otherwise releases the fluid flow, and
- a heating element (142) that can be heated by induction, **characterised in that** it is arranged between the nozzle body (4) and the nozzle needle (10),
- where the heating element (142) has a porous material and through which, during operation of the injection valve (62) the fluid can flow in an axial direction.

4. Nozzle module according to one of the preceding claims, **characterised in that** the heating element (42, 142) abuts the nozzle body (4), and is fixed opposite the nozzle body (4) at least in a radial direction to the longitudinal axis (L).

5. Nozzle module according to one of the preceding claims, **characterised in that** the heating element (42, 142) is embodied as a sintered body, with voids (154), which are arranged and embodied such that the fluid can flow through the heating element (142) in an axial direction.

6. Nozzle module according to one of the preceding claims, **characterised in that** the heating element (42, 142) is composed of a material which has a Curie temperature of between 100 °C and 200 °C.

7. Nozzle module according to one of the preceding claims, **characterised in that** the heating element (42, 142) is composed of a material which has a Curie temperature of approximately 120 °C.

8. Nozzle module according to one of the preceding claims, **characterised in that** the heating element (42, 142) is composed of titanium oxide.

9. Injection valve (62) comprising an actuator (40) and a nozzle module (60) according to one of the preceding claims, which comprises the actuator (40) and the nozzle module (60).

## Revendications

1. Ensemble de buse (60) pour une soupape d'injection (62), comprenant :
- un corps de buse (4) qui présente un évidement de corps de buse (8) s'étendant dans la direction d'un axe longitudinal (L) et qui peut être couplé par voie hydraulique à une alimentation en fluide,
- un pointeau (10) aménagé mobile axialement dans l'évidement de corps de buse (8), lequel pointeau empêche, en position de fermeture, un écoulement de fluide à travers au moins une ouverture d'injection (24) et qui, habituellement, libère l'écoulement de fluide, et
- un élément chauffant (42, 142) chauffable par induction, **caractérisé en ce qu'**il est aménagé entre le corps de buse (4) et le pointeau (10),
- dans lequel l'élément chauffant (42, 142) se présente à distance au moins en partie du corps de buse (4) et du pointeau (10) et un côté (44) de l'élément chauffant (42, 142) tourné vers le corps de buse (4) et un côté (46) de l'élément chauffant (42, 142) tourné vers le pointeau (10) peuvent être parcourus par le fluide au cours du fonctionnement de la soupape d'injection (62), et
l'élément chauffant (42, 142) se présente sous la forme d'une bande repliée en zigzag entre le corps de buse (4) et le pointeau (10), qui forme un cylindre creux s'étendant dans la direction axiale.

2. Ensemble de buse selon la revendication 1, **caractérisé en ce que** l'élément chauffant (42, 142) présente un matériau poreux.

3. Ensemble de buse (60) pour une soupape d'injection (62), comprenant :
- un corps de buse (4), qui présente un évidement de corps de buse (8) s'étendant dans la direction d'un axe longitudinal (L) et qui peut être couplé par voie hydraulique à une alimentation en fluide,
- un pointeau (10) aménagé mobile axialement dans l'évidement de corps de buse (8), lequel pointeau empêche, en position de fermeture, un écoulement de fluide à travers au moins une ouverture d'injection (24) et qui, habituellement, libère l'écoulement de fluide, et
- un élément chauffant (142) chauffable par induction, **caractérisé en ce qu'**il est aménagé entre le corps de buse (4) et le pointeau (10),
- dans lequel l'élément chauffant (142) présente un matériau poreux et peut être parcouru par le fluide au cours du fonctionnement de la soupape d'injection (62) dans la direction axiale.

4. Ensemble de buse selon l'une quelconque des revendications précédentes, **caractérisé en ce que** l'élément chauffant (42, 142) s'applique sur le corps de buse (4) et est fixé en regard du corps de buse (4) au moins dans la direction radiale par rapport à l'axe longitudinal (L).

5. Ensemble de buse selon l'une quelconque des revendications précédentes, **caractérisé en ce que** l'élément chauffant (42, 142) se présente sous la forme d'un corps fritté avec des pores (154), qui sont agencés et formés de sorte que l'élément chauffant (142) puisse être parcouru par le fluide dans la direction axiale.

6. Ensemble de buse selon l'une quelconque des revendications, **caractérisé en ce que** l'élément chauffant (42, 142) présente un matériau qui a une température de Curie comprise entre 100 °C et 200 °C.

7. Ensemble de buse selon l'une quelconque des revendications précédentes, **caractérisé en ce que** l'élément chauffant (42, 142) présente un matériau qui a une température de Curie d'environ 120 °C.

8. Ensemble de buse selon l'une quelconque des revendications précédentes, **caractérisé en ce que** l'élément chauffant (42, 142) comporte de l'oxyde de titane.

9. Soupape d'injection (62) avec un actionneur (40) et un ensemble de buse (60) selon l'une quelconque des revendications précédentes, qui comprend l'actionneur (40) et l'ensemble de buse (60).
